# EUROPÄISCHE PATENTSCHRIFT

(11) **EP 0 843 606 B1**
(45) Veröffentlichungstag und Bekanntmachung des Hinweises auf die Patenterteilung: **25.04.2001**
(21) Anmeldenummer: 97925767.2
(22) Anmeldetag: 11.06.1997
(51) Int. Cl.: B21F 27/10

(54) **VERFAHREN UND VORRICHTUNG ZUM HERSTELLEN VON DRAHTGITTERMATTEN**
METHOD AND DEVICE FOR MANUFACTURING WIRE-LATTICE MATS
PROCEDE ET DISPOSITIF POUR LA FABRICATION DE MATS EN TREILLIS METALLIQUE

(30) Priorität: 13.06.1996 AT 104396
(43) Veröffentlichungstag der Anmeldung: 27.05.1998
(73) Patentinhaber: EVG Entwicklungs- u. Verwertungs- Gesellschaft m.b.H., A-8074 Raaba (AT)
(72) Erfinder: RITTER, Klaus, A-8042 Graz (AT); RITTER, Gerhard, A-8043 Graz (AT)
(74) Vertreter: Holzer, Walter, Dipl.-Ing.
(86) Internationale Anmeldenummer: AT9700123
(87) Internationale Veröffentlichungsnummer: WO9747409

(56) Entgegenhaltungen:
- WO-A-90/15677
- AT-B- 395 229
- DE-A- 3 223 321
- DE-A- 4 211 737
- US-A- 3 889 345

## Beschreibung

Die Erfindung betrifft ein Verfahren zum Herstellen von Drahtgittermatten aus einander rechtwinkelig kreuzenden, an den Kreuzungspunkten verschweißten Längs- und Querdrähten, bei welchem die Längsdrähte taktweise vorgeschoben und die Querdrähte in Richtung quer zur Bewegung der Längsdrähte in eine Schweißlinie bewegt und mit den Längsdrähten verschweißt werden sowie eine Vorrichtung zum Durchführen des Verfahrens (siehe z.B. AT-B-395 229).

Aus der SU-837 668 sind ein Schweißverfahren und eine Widerstandsschweißmaschine zum Herstellen von Bewehrungsstahlgittermatten bekannt, bei welchen der Querdraht während des Zuführens zur Schweißlinie gespannt wird. Nachteilig ist hierbei, daß die Spannkraft nicht einstellbar ist, sondern von der konstruktiv vorgegebenen Abstandsvergrößerung der Spannbacken während der Zuführbewegung und von der Federkonstanten etwaiger Entlastungsfedern abhängt.

Aus der AT 395 229 ist eine Schweißmaschine zum Herstellen von Drahtgittermatten bekannt, die diesen Mangel behebt. Diese Schweißmaschine besitzt jedoch keinerlei Vorrichtungen zum Behandeln der Längs- und/oder Querdrähte, die auf Grund ihrer Herstellung, Vorbehandlung und/oder ihrer Handhabung bei der Zuführung in die Schweißlinie mit einem Längsdrall oder einer Resttorsion behaftet sein können.

Aufgabe der Erfindung ist es, ein Verfahren und eine Vorrichtung zu schaffen, die es ermöglichen, unter Ausnutzung des Vorteiles des Querdrahtspannens auf konstruktiv einfache und betriebssichere Weise ebene Drahtgittermatten aus Längs- und Querdrähten herzustellen, deren Restdrall oder Resttorsion ausgeglichen ist. Das erfindungsgemäße Verfahren zeichnet sich dadurch aus, daß zumindest einer der Querdrähte nach dem Zuführen in die Schweißlinie mit vorbestimmter einstellbarer Größe gespannt wird und daß vor dem Verschweißen mit den Längsdrähten zumindest ein Ende dieses Querdrahtes mit einem vorbestimmten einstellbaren Winkel um seine Längsachse verdreht wird, worauf der so gespannte und zumindest an einem Ende verdrehte Querdraht mit den Längsdrähten verschweißt wird.

Gemäß einer bevorzugten Ausführungsform der Erfindung können die beiden Enden zumindest eines Querdrahtes um gleich große, entgegengesetzt gerichtete Winkel verdreht werden. Es können aber auch innerhalb einer Drahtgittermatte die Enden von aufeinanderfolgenden Querdrähten um gleich große Winkel, vorzugsweise in der gleichen Richtung, verdreht werden. Alternativ können erfindungsgemäß innerhalb einer Drahtgittermatte die Enden von aufeinanderfolgenden Querdrähten um unterschiedlich große Winkel, vorzugsweise in der gleichen Richtung, verdreht werden, wobei die Aufeinanderfolge der Beträge der Drehwinkel wählbar ist und wobei zumindest ein Querdraht unverdreht bleibt.

Eine zur Durchführung des Verfahrens bestimmte Vorrichtung mit Klemmbacken zum Erfassen der Querdrahtenden und Spanneinrichtungen zum Spannen des Querdrahtes in der mit Elektroden ausgestatteten Schweißlinie einer Gitterschweißmaschine hat die Merkmale, daß zu beiden Seiten der Längsdrahtvorschubbahn der Gitterschweißmaschine je eine Verdreh- und Spanneinrichtung angeordnet ist, daß in jeder Verdreh- und Spanneinrichtung zum Spannen eines Querdrahtendes je ein oberer Spannkörper und ein unterer Spannkörper in einem Führungskörper vertikal verschiebbar und antreibbar angeordnet sind, wobei jeder Spannkörper einen im wesentlichen horizontal verschiebbaren Spannschlitten aufweist, daß zum Verdrehen eines Querdrahtendes um seine Längsachse der Führungskörper mit einem Lagerzapfen drehbar in einem ortsfesten Lagerkörper gelagert ist und daß jede Verdreh- und Spanneinrichtung gesondert ansteuerbar ist.

Vorzugsweise ist zum Spannen eines Querdrahtendes ein mit seiner Kolbenstange auf den oberen Spannkörper einwirkender, am Führungskörper befestigter Arbeitszylinder vorgesehen.

Gemäß einer Weiterbildung der Erfindung weist der Führungskörper einen seitlich auskragenden, parallel zum Lagerzapfen verlaufenden Verdrehzapfen auf, wobei auf gegenüberliegende Seiten des Verdrehzapfens die Kolbenstange je eines Arbeitszylinders angreift.

Durch das erfindungsgemäße Spannen der Querdrähte und das Verdrehen ihrer Enden vor dem Verschweißen mit den Längsdrähten werden ein etwaiger Längsdrall und/oder eine Resttorsion in den Querdrähten kompensiert, welche von der Herstellung, Vorbehandlung und/oder Handhabung der Querdrähte bei der Zuführung in die Schweißlinie herrühren. Nach dem Verschweißen der gespannten und an ihren Enden verdrehten Querdrähte mit den Längsdrähten wirken die Querdrähte über die Schweißknoten derart auf die Längsdrähte ein, daß auch ein von der Herstellung, Vorbehandlung und/oder Handhabung bei der Zuführung in die Schweißlinie herrührender Längsdrall oder Resttorsion in den Längsdrähten kompensiert und ausgeglichen wird.

Weitere Merkmale und Vorteile der Erfindung werden nachfolgend an einem Ausführungsbeispiel unter Bezugnahme auf die Zeichnungen näher erläutert. Es zeigen:
Fig. 1 eine Seitenansicht einer erfindungsgemäßen Vorrichtung,
Fig. 2 eine Draufsicht der Vorrichtung nach Fig. 1 und
Fig. 3 einen Teilausschnitt des oberen und unteren Spannkörpers.

Die in den Fig. 1 bis 3 dargestellte Vorrichtung dient zum Herstellen von Drahtgittermatten, die aus einer Schar von parallelen Längsdrähten L und aus diese senkrecht kreuzenden Querdrähten Q bestehen. An den Kreuzungspunkten werden die Querdrähte Q mit den Längsdrähten L mit Hilfe einer Vielpunktschweißmaschine verschweißt. Von dieser Vielpunktschweißmaschine sind der besseren Übersicht halber in Fig. 1 schematisch nur ein unterer Schweißbalken 1 sowie eine auf dem Schweißbalken 1 angeordnete Elektrodenbank 2 mit einer Reihe von Unterelektroden 3 dargestellt.

Auf dem unteren Schweißbalken 1 der Vielpunktschweißmaschine sind zu beiden Seiten der Vorschubbahn der Längsdrähte L je eine linke und eine rechte Verdreh- und Spanneinrichtung 4 bzw. 5 angeordnet. Jede Verdreh- und Spanneinrichtung 4, 5 weist einen Lagerkörper 6 auf, der an einer mit dem unteren Schweißbalken 1 fest verbundenen vertikalen Aufnahmekonsole 7 befestigt ist, wobei der Lagerkörper 6 entlang einer vertikalen Führungsnut 8 der Aufnahmekonsole 7 geführt wird und über längliche Verstellschlitze 9 entsprechend den Durchmessern der zu verschweißenden Längs- und Querdrähte höheneinstellbar ist.

Jede Verdreh- und Spanneinrichtung 4, 5 weist eine Verdrehplatte 10 bzw. 10' auf, die über einen seitlich auskragenden Lagerzapfen 11 und Lagerungen 12 in dem Lagerkörper 6 drehbar gelagert ist. Die Verdrehplatten 10, 10' haben jeweils einen parallel zum Lagerzapfen 11 verlaufenden Drehzapfen 13. Zwei einander gegenüberliegende Arbeitszylinder 15, 15' sind mittels je einer Befestigungsplatte 14 am Lagerkörper 6 befestigt und wirken mit ihren Kolbenstangen 16 auf jeweils gegenüberliegende Seiten des Drehzapfens 13.

Auf der dem Lagerzapfen 11 abgewandten Seite der Verdrehplatten 10, 10' ist jeweils ein Führungskörper 17 befestigt, der eine vertikal verlaufende Führungsnut 18 aufweist. Am Führungskörper 17 ist ein oberer Spannkörper 19 entlang der Führungsnut 18 vertikal verschiebbar angeordnet, während ein unterer Spannkörper 20 fest mit dem Führungskörper 17 verbunden ist. Ein am Führungskörper 17 befestigter Spannzylinder 21 wirkt mit seiner Kolbenstange 22 auf den oberen Spannkörper 19.

Im oberen Spannkörper 19 ist ein oberer Spannschlitten 23 auf Lagerwalzen 24 unter einem Winkel von 15° zur horizontalen Ebene verschiebbar gelagert und mit Hilfe einer Rückstellfeder 25 in seine Ausgangslage zurückbewegbar. Der obere Spannschlitten weist eine Klemmbacke 26 mit einem eingesetzten Klemmstück 27 auf, das eine aufgerauhte Oberfläche besitzt, beispielsweise mit einer Rändelung oder Verzahnung versehen ist, um den Querdraht schlupffrei erfassen und festklemmen zu können.

Der untere Spannkörper 20 weist einen analog zum oberen Spannschlitten 23 aufgebauten unteren Spannschlitten 28 auf, der im unteren Spannkörper 20 unter einem negativen Winkel von 15° zur Horizontalebene verschiebbar gelagert ist und die gleichen Klemmbacken 26 und Klemmstücke 27 wie der obere Spannschlitten 23 aufweist.

Die Klemmbacken 26 des oberen und unteren Spannschlittens 23 bzw. 28 sind durch jeweils ein Isolierstück 29 vom oberen bzw. unteren Spannschlitten 23 bzw. 28 elektrisch isoliert.

Zum Einstellen auf unterschiedliche Breiten der herzustellenden Drahtgittermatten sind die Verdrehspanneinrichtungen 4, 5 in horizontaler Richtung gegeneinander verschiebbar.

Jede Verdreh- und Spanneinrichtung 4, 5 ist mit einer separat ansteuerbaren, nicht dargestellten Steuereinrichtung versehen.

Die erfindungsgemäße Vorrichtung arbeitet in folgender Weise: Der Querdraht Q wird von einer nicht dargestellten Zubringervorrichtung der Vielpunktschweißmaschine in seine vorbestimmte Schweißposition auf den Längsdrähten L abgelegt. Anschließend werden die Spannzylinder 21 der rechten und der linken Verdreh- und Spanneinrichtung 4, 5 gleichzeitig aktiviert, so daß deren Kolbenstangen 22 sich nach unten bewegen und dadurch die oberen Spannkörper 19 in der nach unten weisenden Richtung des Doppelpfeiles P1 entlang der Führungsnut 18 des Führungskörpers 17 nach unten verschieben. Sobald die Klemmbacken 26 den Querdraht Q an seinen beiden Enden erfaßt haben, bewegen sich die beiden Spannschlitten 23, 28 jeder Verdrehund Spanneinrichtung 4, 5 entlang ihrer zur Horizontalebene geneigten Führungsbahnen innerhalb der entsprechenden Spannkörper 19, 20 nach außen, wobei die Bewegungen der oberen Spannschlitten 23 eine nach außen gerichtete Horizontalkomponente P2 und die Bewegungen der unteren Spannschlitten 28 eine entgegengesetzte, ebenfalls nach außen gerichtete Horizontalkomponente P3 besitzen. Entsprechend diesen Horizontalkomponenten P2, P3 werden die Enden des Querdrahtes nach außen bewegt und damit der Querdraht gespannt. Die auf den Querdraht einwirkende Spannkraft hängt von den mechanischen Eigenschaften des Querdrahtes ab und wird über den Arbeitsdruck in den Spannzylindern 21 eingestellt, wobei dieser nur so groß gewählt werden darf, daß der Querdraht ohne plastische Verformung genügend straff gespannt wird.

Anschließend wird der Arbeitszylinder 15 der linken Verdreh- und Spanneinrichtung 4 und der Arbeitszylinder 15' der rechten Verdreh- und Spanneinrichtung 5 entsprechend aktiviert, so daß die Verdrehplatte 10 der linken Verdreh- und Spanneinrichtung 4 und die Verdrehplatte 10' der rechten Verdreh- und Spanneinrichtung 5 entgegengesetzte Drehbewegungen ausführen, wodurch das linke Querdrahtende entsprechend einer Richtung des Doppelpfeiles P5 um seine Längsachse verdreht wird, während das gegenüberliegende rechte Querdrahtende in einer zur Drehrichtung P5 entgegengesetzten Drehbewegung entsprechend dem Doppelpfeil P6 verdreht wird. Der Drehwinkel ist einstellbar und liegt beispielsweise im Bereich von 0 bis 15°.

Die nicht dargestellten oberen Elektroden der Schweißmaschine werden nach dem Verdrehen der Querdrahtenden anschließend in ihre Schweißposition abgesenkt, mit Schweißdruck und Schweißstrom beaufschlagt und die Längs- und Querdrähte an ihren Kreuzungspunkten miteinander verschweißt. Nach Beendigung des Schweißvorganges bewegen sich die oberen Elektroden wieder in ihre Ausgangslage zurück. Die Spannzylinder 21 werden anschließend derart angesteuert, daß ihre Kolbenstangen 22 in ihre Ausgangslage zurückfahren, wodurch die oberen Spannkörper 19 sich ebenfalls nach oben bewegen und die unteren Spannkörper 20 entlastet werden. Durch die Rückstellfedern 25 werden hierbei die oberen und unteren Spannschlitten 23, 28 in ihre Ausgangslage zurückgedrückt, so daß sich die Klemmbacken 26 öffnen und die Querdrahtenden freigegeben werden. Die Arbeitszylinder 15, 15' werden anschließend derart angesteuert, daß ihre Kolbenstangen 16 die Verdrehzapfen 13 in ihre Ausgangsstellung zurückdrehen. Die Drahtgittermatte wird anschließend entsprechend vorgeschoben, so daß im folgenden Arbeitstakt der Schweißmaschine ein neuer Querdraht zugeführt, gespannt, verdreht und an die Längsdrähte angeschweißt werden kann.

Im Rahmen der Erfindung können die Drehbewegungen auch jeweils in den anderen Drehrichtungen der Doppelpfeile P5 bzw. P6 durch entsprechende Aktivierung der anderen Arbeitszylinder 15' bzw. 15 erfolgen. Im Rahmen der Erfindung ist weiterhin möglich, die Größe der Drehbewegungen P5, P6 an den beiden Querdrahtenden entweder gleich groß oder auch unterschiedlich zu wählen. Es besteht im Rahmen der Erfindung außerdem die Möglichkeit, nur ein Ende des Querdrahtes zu verdrehen, während das andere Ende nicht verdreht wird.

Im Rahmen der Erfindung ist es außerdem möglich, während der Herstellung der Drahtgittermatte die Enden nacheinander folgender Querdrähte entweder mit gleich großen oder mit unterschiedlich großen Drehwinkeln zu verdrehen. Hiebei können die Drehrichtungen der aufeinanderfolgenden Querdrahtenden entweder gleich oder entgegengesetzt gerichtet sein. Des weiteren ist es im Rahmen der Erfindung möglich, während der Herstellung einer Drahtgittermatte Querdrähte mit verdrehten und nicht verdrehten Enden in frei wählbarer Anzahl und Reihenfolge aufeinander folgen zu lassen, wobei die Aufeinanderfolge der Beträge der Drehwinkel beliebig wählbar ist.

Es versteht sich, daß das dargestellte Ausführungsbeispiel im Rahmen des allgemeinen Erfindungsgedankens verschiedentlich, insbesondere hinsichtlich der Ausgestaltung der Antriebselemente zur Erzielung der Spann- und Drehbewegungen abgewandelt werden kann. Die Spann- und/oder Drehbewegungen können mit hydraulischen oder elektromotorischen Antriebsmitteln oder über Verstellspindeln erfolgen.

## Patentansprüche

1. Verfahren zum Herstellen von Drahtgittermatten aus einander rechtwinkelig kreuzenden, an den Kreuzungspunkten verschweißten Längs- (L) und Querdrähten (Q), bei welchem die Längsdrähte (L) taktweise vorgeschoben und die Querdrähte (Q) in Richtung quer zur Bewegung der Längsdrähte (L) in eine Schweißlinie bewegt und mit den Längsdrähten (L) verschweißt werden, dadurch gekennzeichnet, daß zumindest einer der Querdrähte (Q) nach dem Zuführen in die Schweißlinie mit vorbestimmter einstellbarer Größe gespannt wird und daß vor dem Verschweißen mit den Längsdrähten (L) zumindest ein Ende dieses Querdrahtes (Q) mit einem vorbestimmten einstellbaren Winkel um seine Längsachse verdreht wird, worauf der so gespannte und zumindest an einem Ende verdrehte Querdraht (Q) mit den Längsdrähten (L) verschweißt wird.

2. Verfahren nach Anspruch 1, dadurch gekennzeichnet, daß die beiden Enden zumindest eines Querdrahtes (Q) um gleich große, entgegengesetzt gerichtete Winkel verdreht werden.

3. Verfahren nach Anspruch 1, dadurch gekennzeichnet, daß die beiden Enden zumindest eines Querdrahtes (Q) um unterschiedlich große, entgegengesetzt gerichtete Winkel verdreht werden.

4. Verfahren nach einem der Ansprüche 1 bis 3, dadurch gekennzeichnet, daß innerhalb einer Drahtgittermatte die Enden aller aufeinanderfolgenden Querdrähte (Q) um gleich große Winkel, vorzugsweise in der gleichen Richtung, verdreht werden.

5. Verfahren nach einem der Ansprüche 1 bis 3, dadurch gekennzeichnet, daß innerhalb einer Drahtgittermatte die Enden von aufeinanderfolgenden Querdrähten (Q) um unterschiedlich große Winkel, vorzugsweise in der gleichen Richtung, verdreht werden, wobei die Aufeinanderfolge der Beträge der Drehwinkel wählbar ist und wobei zumindest ein Querdraht (Q) unverdreht bleibt.

6. Vorrichtung zum Durchführen des Verfahrens nach einem der Ansprüche 1 bis 5, mit Klemmbacken (26) zum Erfassen der Querdrahtenden und Spanneinrichtungen (19;20) zum Spannen des Querdrahtes (Q) in der mit Elektroden (3) ausgestatteten Schweißlinie einer Gitterschweißmaschine, dadurch gekennzeichnet, daß zu beiden Seiten der Längsdrahtvorschubbahn der Gitterschweißmaschine je eine Verdreh- und Spanneinrichtung (4 bzw. 5) angeordnet ist, daß in jeder Verdreh- und Spanneinrichtung (4 bzw. 5) zum Spannen eines Querdrahtendes je ein oberer Spannkörper (19) und ein unterer Spannkörper (20) in einem Führungskörper (17) vertikal verschiebbar und antreibbar angeordnet sind, wobei jeder Spannkörper (19 bzw. 20) einen im wesentlichen horizontal verschiebbaren Spannschlitten (23 bzw. 28) aufweist, daß zum Verdrehen eines Querdrahtendes um seine Längsachse der Führungskörper (17) mit einem Lagerzapfen (11) drehbar in einem ortsfesten Lagerkörper (6) gelagert ist und daß jede Verdreh- und Spanneinrichtung (4 bzw. 5) gesondert ansteuerbar ist.

7. Vorrichtung nach Anspruch 6, dadurch gekennzeichnet, daß zum Spannen eines Querdrahtendes ein mit seiner Kolbenstange (22) auf den oberen Spannkörper (19) einwirkender, am Führungskörper (17) befestigter Arbeitszylinder (21) vorgesehen ist.

8. Vorrichtung nach einem der Ansprüche 6 oder 7, dadurch gekennzeichnet, daß der Führungskörper (18) einen seitlich auskragenden, parallel zum Lagerzapfen (11) verlaufenden Verdrehzapfen (13) aufweist, wobei auf gegenüberliegende Seiten des Verdrehzapfens (13) die Kolbenstange (16) je eines Arbeitszylinders (15, 15') angreift.

9. Vorrichtung nach einem der Ansprüche 6 bis 8, dadurch gekennzeichnet, daß jeder obere und untere Spannschlitten (23 bzw. 28) eine Klemmbacke (26) aufweist, wobei jede Klemmbacke (26) zum schlupffreien Festhalten der Querdrahtenden mit einem an seiner Oberfläche aufgerauhten Klemmstück (27) versehen ist.

10. Vorrichtung nach einem der Ansprüche 6 bis 9, dadurch gekennzeichnet, daß zumindest eine Verdreh- und Spanneinrichtung (4 bzw. 5) zur Anpassung an unterschiedlich breite Drahtgittermatten relativ zur anderen verschiebbar ist.

11. Vorrichtung nach einem der Ansprüche 6 bis 10, dadurch gekennzeichnet, daß der Lagerkörper (6) jeder Verdreh- und Spanneinrichtung (4 bzw. 5) zur Anpassung an unterschiedliche Durchmesser der Längs- und Querdrähte höheneinstellbar an der Schweißmaschine befestigt ist.

## Claims

1. Process for the production of wire gratings consisting of longitudinal wires (L) and transverse wires (Q) intersecting at right angles and welded together at the points of intersection, in which the longitudinal wires (L) are advanced in timed sequence and the transverse wires (Q) are moved into a welding line transversely to the direction of movement of the longitudinal wires (L) and welded to the longitudinal wires (L), characterised in that at least one of the transverse wires (Q) is tensioned to a predetermined adjustable extent after being fed into the welding line and that at least one end of this transverse wire (Q) is twisted about its longitudinal axis through a predetermined adjustable angle before being welded to the longitudinal wires (L), after which the transverse wire (Q) tensioned in this manner and twisted at least at one end is welded to the longitudinal wires (L).

2. Process according to claim 1, characterised that the two ends of at least one transverse wire (Q) are twisted through equal-sized, oppositely-oriented angles.

3. Process according to claim 1, characterised in that the two ends of at least one transverse wire (Q) are twisted through different-sized, oppositely-oriented angles.

4. Process according to one of claims 1 to 3, characterised in that the ends of all of the successive transverse wires (Q) within a wire grating are twisted through equal-sized angles, preferably in the same direction.

5. Process according to one of claims 1 to 3, characterised in that the ends of successive transverse wires (Q) within a wire grating are twisted through different-sized angles, preferably in the same direction, the sequence of the amounts of the angles of twist being selectable and at least one transverse wire (Q) remaining untwisted.

6. Device for carrying out the process according to one of claims 1 to 5, comprising clamping jaws (26) for gripping the transverse wire ends and tensioning means (19; 20) for tensioning the transverse wire (Q) in the welding line of a grating welding machine provided with electrodes (3), characterised in that respective twisting and tensioning means (4 and 5) are arranged on either side of the longitudinal wire feed path of the grating welding machine, that an upper tensioning body (19) and a lower tensioning body (20) are arranged in a guide body (17) in such a manner that they are vertically displaceable and drivable in each twisting and tensioning means (4 or 5) in order to tension a transverse wire end, each tensioning body (19 or 20) having a substantially horizontally displaceable tensioning carriage (23 or 28), that the guide body (17) is rotatably supported in a fixed bearing body (6) by means of a bearing journal (11) in order to twist a transverse wire end about its longitudinal axis and that each twisting and tensioning means (4 or 5) can be actuated separately.

7. Device according to claim 6, characterised in that a working cylinder (21) fixed to the guide body (17) and acting on the upper tensioning body (19) by means of its piston rod (22) is provided for tensioning a transverse wire end.

8. Device according to either claim 6 or claim 7, characterised in that the guide body (17) has a laterally projecting pivot pin (13) extending parallel to the bearing journal (11), the piston rods (16) of respective working cylinders (15, 15') acting on opposite sides of the pivot pin (13).

9. Device according to one of claims 6 to 8, characterised in that each upper and lower tensioning carriage (23 or 28) has a clamping jaw (26), each clamping jaw (26) being provided with a clamping piece (27) with a roughened surface for slip-free holding of the transverse wire ends.

10. Device according to one of claims 6 to 9, characterised in that at least one twisting and tensioning means (4 or 5) is displaceable relative to the other for adaptation to different widths of wire gratings.

11. Device according to one of claims 6 to 10, characterised in that the bearing body (6) of each twisting and tensioning means (4 or 5) is fixed to the welding machine in a vertically adjustable manner for adaptation to different longitudinal and transverse wire diameters.

## Revendications

1. Procédé pour la fabrication de mats ou nappes de treillis en fil de fer à partir de fils longitudinaux (L) et transversaux (Q), se croisant à angles droits entre eux et soudés aux points de croisement; dans lequel les fils longitudinaux (L) sont avancés pas à pas et les fils transversaux (Q) sont déplacés dans une ligne de soudage dans une direction perpendiculaire au déplacement du fil longitudinal (L) et y sont soudés avec les fils longitudinaux (L),
caractérisé en ce que
au moins l'un des fils transversaux (Q) après l'amenée dans la ligne de soudage est tendu selon une grandeur réglable prédéterminée et en ce qu'avant le soudage avec les fils longitudinaux (L) au moins une extrémité de ce fil transversal (Q) est mise en torsion autour de son axe longitudinal selon un angle réglable prédéterminé,
après quoi, le fil transversal (Q) ainsi tendu et mis en torsion au moins sur une extrémité, est soudé avec les fils longitudinaux.

2. Revendication selon la revendication 1, caractérisé en ce que les deux extrémités d'au moins un fil transversal (Q) sont mises en torsion selon un angle opposé de même grandeur.

3. Procédé selon la revendication 1, caractérisé en ce que les deux extrémités d'au moins un fil transversal (Q) sont mises en torsion selon un angle opposé de grandeur différente.

4. Procédé selon l'une des revendications 1 à 3, caractérisé en ce qu'à l'intérieur d'une nappe de treillis, les extrémités de tous les fils transversaux (Q) successifs sont mises en torsion selon un angle de même grandeur, de préférence dans la même direction.

5. Procédé selon l'une des revendications 1 à 3, caractérisé en ce qu'à l'intérieur d'une nappe de treillis, les extrémités de fils transversaux (Q) successifs sont mises en torsion selon un angle de grandeur différente, de préférence dans la même direction, la succession des sommes des angles de rotation étant sélectionnable et au moins un fil transversal (Q) n'étant pas mis en torsion.

6. Dispositif pour la réalisation du procédé selon l'une des revendications 1 à 5, comportant des mâchoires de serrage (26) pour la saisie des extrémités de fils transversaux et des dispositifs de fixation (19;20) pour la tension du fil transversal (Q) dans la ligne de soudage munie d'électrodes (3) d'une machine de soudage de treillis, caractérisé en ce qu'un dispositifs de torsion et tension (4 ou 5) est respectivement agencé des deux côtés de la voie d'amenée du fil longitudinal de la machine de soudage de treillis, en ce que dans chaque dispositif de torsion et de tension ( 4 ou 5 ) sont disposés de façon commandable et déplaçable verticalement pour la tension du fil transversal respectivement un corps de tension supérieur (19) et un corps de tension inférieur (20) dans un corps de guidage (17), chaque corps de tension (19 ou 20) présentant une glissière de tension (23 ou 28) déplaçable essentiellement horizontalement, en ce que pour la mise en torsion d'une extrémité de fil transversal autour de son axe longitudinal, le corps de guidage (17) est logé avec un tourillon de palier (11) de façon rotative dans un corps de palier stationnaire (6) et en ce que chaque dispositif de torsion et de tension (4 ou 5) peut être commandé séparément.

7. Dispositif selon la revendication 6, caractérisé en ce que pour la tension d'une extrémité de fil transversal, il est prévu un vérin de travail (21) fixé sur le corps de guidage (17) et coopérant avec sa tige de piston (22) sur le corps de tension supérieur (19).

8. Dispositif selon l'une des revendications 6 ou 7, caractérisé en ce que le corps de guidage (18) présente un tourillon de torsion (13) latéralement en porte à faux , se déplaçant parallèlement au tourillon de palier (11),la tige de piston (16) respective d'un vérin de travail (15, 15') agissant sur les côtés opposés du tourillon de palier (13).

9. Dispositif selon l'une quelconque des revendications 6 à 8, caractérisé en ce que chaque glissière de tension supérieure et inférieure (23 ou 28) comporte une mâchoire de serrage, chaque mâchoire de serrage (26) destinée à la préhension ou serrage sans friction ou glissement des extrémités de fil transversal étant munie d'un élément de serrage (27) dont la surface a été rendue rugueuse.

10. Dispositif selon l'une des revendications 6 à 9, caractérisé en ce qu'au moins un dispositif de torsion et de tension (4 ou 5) est déplaçable par rapport à l'autre en vue de l'adaptation aux nappes de treillis de fil de différentes largeurs.

11. Dispositif selon l'une des revendications 6 à 10, caractérisé en ce que le corps de palier (6) de chaque dispositif de torsion et de tension (4 ou 5) est fixé sur là machine à souder de façon ajustable en hauteur en vue de l'adaptation aux différents diamètres des fils longitudinaux et transversaux.
